# EUROPÄISCHE PATENTSCHRIFT

(11) **EP 0 133 492 B1**
(45) Veröffentlichungstag und Bekanntmachung des Hinweises auf die Patenterteilung: **15.04.1987**
(21) Anmeldenummer: 84108495.7
(22) Anmeldetag: 18.07.1984
(51) Int. Cl.: H01J 17/49

(54) **Gasentladungsanzeigevorrichtung mit einem Abstandsrahmen und Verfahren zur Herstellung dieses Rahmens**
Gas discharge display having a spacing frame
Panneau de décharge à gaz ayant un cadre d'espace

(30) Priorität: 03.08.1983 DE 3328036
(43) Veröffentlichungstag der Anmeldung: 27.02.1985
(73) Patentinhaber: SIEMENS AKTIENGESELLSCHAFT, 80333 München (DE)
(72) Erfinder: Huber, Wilhelm, D-8055 Goldach (DE)

## Beschreibung

Die Erfindung bezieht sich auf eine Anzeigevorrichtung gemäß dem Oberbegriff des Anspruchs 1. Ein solches Plasmapanel wird in der EP-A-31921 (DE-A 29 52 528) beschrieben.

Bei dem bekannten Display liefert eine Gasentladung Elektronen, die durch ausgewählte Löcher einer Steuermatrix in einen Nachbeschleunigungsraum geschickt werden, dort Energien von einigen kV aufnehmen und schließlich auf einer Phosphorschicht Lichtpunkte erzeugen. Die Nachbeschleunigungsstrecke ist trotz der anliegenden Hochspannung plasmafrei, und zwar aus folgendem Grund : Bei jedem Gas hängt die Zündspannung V_{z} vom Produkt aus Gasdruck p und Elektrodenabstand d ab, derart, daß V_{z} mit zunehmendem p · d zunächst steil abfällt, dann ein Minimum durchläuft und anschließend wieder allmählich ansteigt («Paschengesetz •). Das bedeutet, daß bei einem vorgegebenen Gas mit bestimmten Spannungs- und Druckwerten eine Entladung verhindert wird, wenn der Arbeitspunkt weit genug im linken Ast der Zündkurve liegt, also d hinreichend kleine Werte hat.

In der Praxis ist der Nachbeschleunigungsraum jedoch bei weitem nicht so hochspannungsfest, wie dies die Zündspannungskurve eigentlich erwarten läßt. Beim Hochfahren der Spannung beobachtet man im Rahmenbereich Überschläge, die sich relativ rasch ausbreiten und an den Leiterstrukturen erhebliche Schäden verursachen können.

Man hat deshalb schon relativ früh versucht; das Isolationsvermögen des Abstandsrahmens zu verbessern. So wird in der DE-A 26 15 681 empfohlen, dem Rahmen ein Profil mit äquidistanten Nuten zu geben. Darauf aufbauend ist in der eingangs zitierten Offenlegungsschrift vorgesehen, den Rahmen gegenüber seinen vor- und rückseitig aufgebrachten Abdichtnähten zur Zellenmitte hin vortreten zu lassen und seine Innenseite frei von Abdichtmaterial zu halten. Mit diesen Rahmenvarianten, die einen relativ langen Isolationsweg gemeinsam haben, kann man unter üblichen Bedingungen (Gasfüllung : He, p : 50 Pa (2,5 mbar), d: 1,7 mm) eine Nachbeschleunigungsspannung von immerhin 4 kV anlegen. Dieser Wert ermöglicht allerdings nicht in jedem Fall ausreichende Kontrast- und Helligkeitswerte. Wenn höchste Informationsmengen, etwa farbige Videosignale, zu verarbeiten sind, sollten die Elektronen eine Aufprallenergie von mindestens 6 kV haben.

Der Erfindung liegt die Aufgabe zugrunde, bei einem Panel der eingangs genannten Art den Abstandsrahmen so auszubilden, daß er noch besser isoliert. Diese Aufgabe wird erfindungsgemäß dadurch gelöst, daß der Abstandsrahmen zumindest auf seiner Innenseite eine rauhe Oberfläche hat, wobei rauh eine Gestaltsabweichung vierter Ordnung, siehe DIN 4760, bedeutet und die rauhe Oberfläche eine gemittelte Rauhtiefe R_{z} hat, für die gilt 1 µm < R_{z} < 100 µm, und die Oberfläche eine maximale Rauhtiefe Rₘₐₓ hat, für die gilt Rₘₐₓ ≤ 250 µm.

Der Lösungsvorschlag geht von folgender Beobachtung aus : Die bisher verwendeten Abstandrahmen bestanden aus einer Glasscheibe, aus der auf mechanischem Wege ein Fenster herausgetrennt worden war. Eine solche Behandlung hinterläßt an der Rahmeninnenseite stets Bruchkanten und Ausmuschelungen, von denen dann im Betrieb des Displays die störenden (Gleit- und Spitzen-) Entladungen ausgehen, und zwar auch dann, wenn man in den Rahmen wegverlängernde Vorsprünge eingearbeitet hatte. Ein erfindungsgemäß gestalteter Rahmen ist frei von solchen Graten. Seine gefährdete Oberfläche hat statt dessen eine spezifische Mikrostruktur, die - offensichtlich - eine lange wirksame Isolationsstrecke ergibt, dabei aber keine Formationen enthält, die einen Durchbruch auslösen könnten. Dieses Verhalten hat komplexe Ursachen, die sich derzeit noch nicht ganz übersehen lassen ; Tatsache ist aber, daß ein üblicher Rahmen nach der hier vorgeschlagenen Mattierung ganz wesentlich höhere Spannungen zuläßt.

Vorzugsweise wird die zu behandelnde Oberfläche durch eine Strahltechnik, etwa durch einen Beschuß mit A1₂0₃- oder Glasperlen, aufgerauht. Dabei ist es zweckmäßig, in zwei Schritten vorzugehen und zunächst mit Perlen größeren Durchmessers und anschließend mit kleineren Perlen zu arbeiten. Eine gestrahlte Oberfläche ist sauber ; sie braucht nicht mehr eigens von Rückständen, die bekanntlich die Überschlagsfestigkeit empfindlich beeinträchtigen können, befreit zu werden.

Beste Resultate erzielt man, wenn man die rauhe Rahmenoberfläche auch noch mit einem leitenden Material versieht, und zwar in einer solchen Menge, daß noch keine durchgehende Schicht entsteht. Eine solche Belegung kommt schon dann zustande, wenn man die Fläche mit Kugeln strahlt, die bereits mit dem betreffenden Material, etwa Cu, beschichtet sind. Daß ein solcher Belag die Kurzschlußfestigkeit fördert, ist vermutlich darauf zurückzuführen, daß er nach Art eines extrem hochohmigen Oberfiächenwiderstandes das Potentialgefälle längs der Rahmenfläche linearisiert und somit lokale Feldstärkeüberhöhungen verhindert.

Vergleichsmessungen haben gezeigt, daß man durch die erfindungsgemäß vorgesehene Rahmenmattierung die Spannungsfestigkeit ohne weiteres um mehr als den Faktor 3 verbessern kann. Dieses erstaunliche Ergebnis eröffnet einen großen Optimierungsspielraum für eine Reihe wichtiger Parameter. So kann zunächst die Hochspannung auf einen besonders großen Wert eingestellt werden. In diesem Fall erreicht man die erforderlichen Darstellungsqualitäten mit minimalen Elektronenströmen, eine Betriebsweise, die die Leuchtstoffschicht schont und lange funktionstüchtig erhält. Daneben besteht auch noch die Möglichkeit, mit mäßig erhöhter Hochspannung und größerem Gasdruck zu arbeiten. Diese Maßnahmenkombination ist durchaus attraktiv, weil nämlich ein Teil des Gases nach mehreren hundert Betriebsstunden aufgezehrt wird und deshalb der Anfangsdruck über dem eigentlichen Betriebswert liegen sollte. Im übrigen hat man bei der Wahl der Gaszusammensetzung und des Abstandes zwischen den Nachbeschleunigungselektroden relativ freie Hand.

Weitere vorteilhafte Ausgestaltungen und Weiterbildungen der Erfindung sind Gegenstand zusätzlicher Ansprüche.

Der Lösungsvorschlag soll nun anhand eines bevorzugten Ausführungsbeispiels, unter Bezugnahme auf die beigefügte Zeichnung, näher erläutert werden. Von den Figuren der Zeichnung zeigen
Figur 1 das Ausführungsbeispiel in einem schematischen Seitenschnitt,
Figur 2 vom Abstandsrahmen dieses Ausführungsbeispiels die rauhe Oberfläche, in einer Vergrößerung, und
Figur 3 von der Fig. 2 einen - nochmals vergrößerten - Ausschnitt.

Das dargestellte Display enthält eine vakuumdichte, gasgefüllte Hülle mit einem wannenartigen Rückteil 1 und einer parallel zum Wannenboden erstreckten Frontplatte 2. Das Hülleninnere wird durch eine frontplattenparallele Steuerscheibe 3 in einen hinteren Gasentladungsraum 4 und einen vorderen Nachbeschleunigungsraum 5 unterteilt. Die Steuerscheibe 3 trägt auf ihrer Rückseite Zeilenleiter (die Plasmaanode) 6 und auf ihrer Vorderseite senkrecht zu den Zeilenleitern verlaufende Spaltenleiter (die Nachbeschleunigungskathode) 7. Alle Leiter sind einzeln ansteuerbar ; sie bilden zusammen eine Steuermatrix. In jedem Matrixelement ist die aus der Steuerscheibe und den Matrixleitern gebildete Steuerstruktur mit einer Durchtrittsöffnung 8 versehen. Der Wannenboden trägt auf seiner Vorderseite mehrere zueinander parallele Plasmakathodenstreifen 9, und die Fontplatte 1 ist auf ihrer Rückseite mit spaltenleiterparallelen Phospfiorstreifen 10 sowie einer durchgehenden Nachbeschleunigungsanode 11 versehen. Die Steuerscheibe 3 wird gegen die Frontplatte 2 durch einen Abstandsrahmen 12 distanziert, der beidseitig jeweils durch eine Glaslotnaht 13, 14 vakuumdicht mit der Steuerscheibe bzw. der Frontplatte verbunden ist. Die Verbindung zwischen der Steuerscheibe und der Wanne wird über eine Glaslotnaht 15 hergestellt.

Der Rahmen ragt nach innen über die beiden Glaslotnähte 13, 14 hinaus und hat dort ein abgerundetes Profil mit rauher Oberfläche. Dieser Rahmen läßt sich folgendermaßen rationell herstellen : Zunächst schneidet man aus einer ca. 1,1 mm-dicken Weichglasscheibe mit einer Diamant-Trennscheibe ein Fenster heraus. Dann wird bei dem so erhaltenen Rahmen die Innenseite mit einer Strahltechnik abgerundet, mattiert und mit Cu belegt. Hierzu wird der Rahmen zunächst einige Sekunden lang mit bis zu 120 ₖₜm-dicken A1₂0₃-Perlen gestrahlt und anschließend mit einem Strahl aus bis zu 60 µm dicken Glasperlen geläppt. Die Glasperlen sind dabei mit Cu überzogen. Anschließend spühlt man die behandelte Oberfläche ; ein spezieller Reinigungsprozeß ist nicht erforderlich.

Einen Eindruck von der Struktur der rauhen Rahmenoberfläche vermitteln die Figuren 2 und 3. Sie sind aus Rasterelektronenmikroskopaufnahmen an einer Au-metallisierten Oberfläche hervorgegangen und zeigen die Fläche in einer 400- bzw. 2000-fachen Vergrößerung. Aus diesen Figuren läßt sich abschätzen, daß die Rauhtiefe dieses flachmuldigen Oberflächengebirges im Mittel zwischen 10 µm und 15 µm liegt und maximal 40 µm erreicht (DIN 4768, Blatt 1).

Alle übrigen Teile des Bildschirms sind an sich bekannt. Für weitere Herstellungs- und Betriebseinzelheiten wird auf Elektronik 14 (1982) 79 verwiesen.

Die Erfindung beschränkt sich nicht nur auf das dargestellte Ausführungsbeispiel. Im vorliegenden Zusammenhang kommt es nur darauf an, die Nachbeschleunigungsstrecke kurzschlußfest zu machen. Insofern könnte man die Gasentladung auch in anderer Form - beispielsweise als stationäres Querplasma - erzeugen und/oder die Elektroden anders organisieren, etwa die gleichen Leiter als Plasmakathoden und als Zeilenleiter fungieren zu lassen oder mit einer Nachablenkung im Hochspannungsraum arbeiten. Davon abgesehen kommen auch andere Rahmenmaterialien und/oder andere Mattierungsmethoden in Frage ; denkbar wären etwa bestimmte Keramiken und spezielle Ätztechniken. Im übrigen bleibt es dem Fachmann unbenommen, in Fällen, in denen neben dem Abstandsrahmen noch weitere Distanzelemente vorgesehen sind, die Oberflächen dieser zusätzlichen Körper in gleicher Weise aufzurauhen.

## Patentansprüche

1. Gasentladungsanzeigevorrichtung mit

a) einer mit einem Gas gefüllten gasdichten Hülle mit zwei zueinander parallelen, in Betrachtungsrichtung hintereinander liegenden Wandplatten, bestehend aus einer Rückplatte (1) und einer Frontplatte (2),
b) einer in der Hülle befindlichen regelmäßig gelochten Steuerstruktur (3), die das Hülleninnere in einen hinteren (4) und einen vorderen Raum (5), nähmlich in den Gasentladungsraum (4) bzw. in den Nachbeschleunigungsraum (5), unterteilt und mehrere plattenparallel erstreckte Elektrodenebenen umfaßt,
c) mindestens einer Plasmakathode (9) und mindestens einer Plasmaanode (6) im Gasentladungsraum (4), zwischen denen im Betriebszustand eine Gasentladung brennt und wobei aus dieser Entladung Elektronen durch selektiv geöffnete Löcher der Steuerstruktur in den Nachbeschleunigungsraum gezogen und im Nachbeschleunigungsraum, der entladungsfrei bleibt, auf mehrere kV beschleunigt werden,
d) einer kathodolumineszenten Schicht sowie einer elektrisch leitenden Schicht, die als Nachbeschleunigungsanode (11) auf der Rückseite der Frontplatte angebracht ist,
e) mindestens einer Nachbeschleunigungskathode (7), die gegen die Nachbeschleunigungsanode (11) durch einen Abstandsrahmen (12) distanziert ist und die im Nachbeschleunigungsraum (5) liegt, dadurch gekennzeichnet, daß
f) der Abstandsrahmen (12) zumindest auf seiner Innenseite eine rauhe Oberfläche hat, wobei rauh eine Gestaltsabweichung vierter Ordnung bedeutet, und die rauhe Oberfläche eine gemittelte Rauhtiefe R_{z} hat, für die gilt 1 µm < R_{z} < 100 µm, und die Oberfläche eine maximale Rauhtiefe Rmax hat, für die gilt Rₘₐₓ ≤ 250 µm.

2. Vorrichtung nach Anspruch 1, dadurch gekennzeichnet, daß die rauhe Oberfläche eine gemittelte Rauhtiefe R_{z} hat, für die gilt 4 µm ≤ R_{z} ≤ 40 µm, und vorzugsweise flachmuldig ist.

3. Vorrichtung nach den Ansprüchen 1 oder 2, dadurch gekennzeichnet, daß die rauhe Oberfläche eine maximale Rauhtiefe Rₘₐₓ hat, für die gilt Rₘₐₓ ≤ 100 µm.

4. Vorrichtung nach einem der Ansprüche 1 bis 3, dadurch gekennzeichnet, daß die rauhe Oberfläche mit elektrisch voneinander isolierten inselförmigen Schichten aus einem elektrisch leitenden Material belegt ist.

5. Vorrichtung nach Anspruch 4, dadurch gekennzeichnet, daß die Schichten eine Schichtdicke d haben, für die gilt d ≤ 10-3 µm, insbesondere d ≤ 6 10⁻⁴ µm.

6. Vorrichtung nach den Ansprüchen 4 oder 5, dadurch gekennzeichnet, daß die Schichten eine Flächenmasse b haben, für die gilt b ≤ 0,8 µg · cm-², insbesondere b ≤ 0,5 µg · cm⁻².

7. Vorrichtung nach einem der Ansprüche 4 bis 6, dadurch gekennzeichnet, daß das elektrisch leitende Material Kupfer ist.

8. Vorrichtung nach einem der Ansprüche 1 bis 7, mit einem frei in den Nachbeschleunigungsraum hineinragenden Abstandsrahmen, dadurch gekennzeichnet, daß die Übergänge zwischen der Rahmeninnenseite und den beiden Stirnseiten des Rahmens (12) abgerundet sind und die Rahmenoberfläche auch in den abgerundeten Bereichen rauh ist.

9. Vorrichtung nach einem der Ansprüche 1 bis 8, dadurch gekennzeichnet, daß der Abstandsrahmen (12) aus Glas, insbesondere aus einem Weichglas mit einem thermischen Ausdehnungskoeffizienten α ≥ 85 · 10-7 °K-¹, besteht.

10. Verfahren zur Herstellung eines Abstandsrahmens einer Vorrichtung gemäß einem der Ansprüche 1 bis 9, dadurch gekennzeichnet, daß die Rahmeninnenseite durch eine Strahltechnik aufgerauht wird.

11. Verfahren nach Anspruch 10, dadurch gekennzeichnet, daß man zunächst mit Kugeln eines Durchmessers D und anschließend mit Kugeln eines Durchmessers D' strahlt, wobei D' kleiner als D ist.

12. Verfahren nach Anspruch 11, dadurch gekennzeichnet, daß D ≤ 120 µm und D' ≤ 60 µm ist.

13. Verfahren nach einem der Ansprüche 10 bis 12, dadurch gekennzeichnet, daß die für die Strahltechnik verwendeten Kugeln mit einem elektrisch leitenden Material belegt werden.

## Claims

1. A gas-discharge display device comprising

a) a gas-filled, gas-tight casing which has two wall plates which are parallel to one another and lie one behind the other in the direction of observation and which consist of a rear plate (1) and a front plate (2),
b) a regularly perforated control structure (3) which is arranged in the casing and divides the inside of the casing into a rear space (4) and a front space (5), viz. into the gas discharge space (4) and the post-acceleration space (5) and comprises a plurality of electrode planes parallel to the plates,
c) at least one plasma cathode (9) and at least one plasma anode (6) in the gas discharge space (4), between which in the operating state a gas discharge burns and where electrons are drawn from this discharge into the post-acceleration space through selectively opened apertures of the control structure and accelerated to several kV in the post-acceleration space, which remains discharge-free,
d) a cathodoluminescent layer and an electrically conductive layer which is applied as a post-acceleration anode (11) at the rear of the front plate,
e) a post-acceleration cathode (7) which is spaced from the post-acceleration anode (11) by a spacing frame (12) and which is arranged in the post-acceleration space (5), characterised in that
f) at least on its inside, the spacing frame (12) has a rough surface, where rough means a deviation of shape of the fourth order and the rough surface has an averaged peak-to-valley height R_{z}, for which 1 µm < R_{z} < 100 µm is valid and the surface has a maximum peak-to-valley height .Rₘₐₓ, for which Rₘₐₓ ≤ 250 µm.

2. A device as claimed in Claim 1, characterised in that the rough surface has an averaged peak-to-valley height R_{z}, for which 4 µm ≤ R_{z} ≤ 40 µm is valid, and preferably has the shape of a flat trough.

3. A device as claimed in Claim 1 or Claim 2, characterised in that the rough surface has a maximum peak-to-valley height Rₘₐₓ for which Rₘₐₓ ≤ 100 µm is valid.

4. A device as claimed in one of Claims 1 to 3, characterised in that the rough surface is coated with island-shaped layers which are electrically insulated from one another and consist of an electrically conductive material.

5. A device as claimed in Claim 4, characterised in that the layers have a thickness d for which d ≤ 10-3 µm, in particular d = 6 - 10⁻⁴ µm, is valid.

6. A device as claimed in Claim 4 or Claim 5, characterised in that the layers have a surface mass b, for which b ≤ 0.8 µg · cm-², in particular b ≤ 0.5 µg · cm-², is valid.

7. A device as claimed in one of Claims 4 to 6, characterised in that the electrically conductive material is copper.

8. A device as claimed in one of Claims 1 to 7, comprising a spacing frame which protrudes freely into the post-acceleration space, characterised in that the transitions between the inside of the frame and the two end faces of the frame (12) are rounded-off and the frame surface is also rough in the rounded-off regions.

9. A device as claimed in one of Claims 1 to 8, characterised in that the spacing frame (12) consists of glass, in particular of a soft glass having a coefficient of thermal expansion a > 85 · 10⁻⁷ °K⁻¹.

10. A process for the production of a spacing frame of a device as claimed in one of Claims 1 to 9, characterised in that the inside of the frame is rouhened by a jetting technique.

11. A process as claimed in Claim 10, characterised in that jet treatment is first effected by means of spheres of a diameter D and subsequently by means of spheres of a diameter D', where D' is smaller than D.

12. A process as claimed in Claim 11, characterised in that D ≤ 120 µm and D' ≤ 60 µm.

13. A process as claimed in one of Claims 10 to 12, characterised in that the spheres used for the jetting technique are coated with an electrically conductive material.

## Revendications

1. Dispositif d'affichage à décharge dans un gaz comportant

a) une enceinte étanche aux gaz, remplie par un gaz et comportant deux plaques formant parois, parallèles entre elles et situées l'une derrière l'autre suivant la direction d'observation et constituées par une plaque arrière (1) et une plaque avant (2),
b) une structure de commande (3) située dans l'enceinte et perforée de façon régulière et qui subdivise l'intérieur de l'enceinte en un espace arrière (4) et un espace avant (5), à savoir en l'espace de décharge dans un gaz (40) et en l'espace de post-accélération (5), et comprend plusieurs plans d'électrodes s'étendant parallèlement aux plaques,
c) au moins une cathode à plasma (9) et au moins une anode à plasma (6), situées dans l'espace de décharge dans le gaz (4) et entre lesquelles pendant l'état de fonctionnement il se produit une décharge dans le gaz, auquel cas des électrons sont attirés hors de cette décharge par des trous ouverts de façon sélective de la structure de commande, dans l'espace de post-accélération et sont accélérés à plusieurs kV dans l'espace de post-accélération, qui reste exempt de toute décharge,
d) une couche cathodoluminescente ainsi qu'une couche électriquement conductrice, qui est disposée en tant qu'anode de post-accélération (11) sur la face arrière de la plaque avant,
e) au moins une cathode de post-accélération (7) qui est disposée à distance de l'anode de post-accélération (11) au moyen d'un cadre-entretoise (12) et qui est située dans l'espace de post-accélération (5), caractérisé par le fait que
f) le cadre-entretoise (12) possède au moins sur sa face intérieure, une surface rugueuse, auquel cas le terme rugueux désigne une variation de forme du quatrième ordre et la surface rugueuse possède une profondeur moyenne de rugosité R_{z} pour laquelle on a 1 µm < R_{z} ≤ 100 µm et la surface possède une hauteur maximale de rugosité Rₘₐₓ, pour laquelle on a Rₘₐₓ ≤ 250 µm.

2. Dispositif suivant la revendication 1, caractérisé par le fait que la surface rugueuse possède une hauteur moyenne de rugosité R_{z} pour laquelle on a 4 µm < R_{z} ≤ 40 µm et de préférence est réalisée en forme d'auge aplatie.

3. Dispositif suivant les revendications 1 ou 2, caractérisé par le fait que la surface rugueuse possède une hauteur maximale de rugosité Rₘₐₓ, pour laquelle on a Rₘₐₓ ≤ 100 µm.

4. Dispositif suivant l'une des revendications 1 à 3, caractérisé par le fait que la surface rugueuse est recouverte par des couches électriquement isolées les unes des autres, en forme d'îlots constituées par un matériau électriquement conducteur.

5. Dispositif suivant la revendication 4, caractérisé par le fait que les couches possèdent une épaisseur de couche d, pour laquelle on a d = 10⁻³ µm et notamment d = 6 · 10⁻⁴ µm.

6. Dispositif suivant les revendications 4 ou 5, caractérisé par le fait que les couches possèdent une masse unitaire b, pour laquelle on a b - 0,8 µg · cm-2 et notamment b ≤ 0,5 µg · cm-2.

7. Dispositif suivant l'une des revendications 4 à 6, caractérisé par le fait que le matériau électriquement conducteur est du cuivre.

8. Dispositif suivant l'une des revendications 1 à 7, comportant un cadre-entretoise pénétrant librement dans l'espace de post-accélération, caractérisé par le fait que les jonctions entre la face intérieure du cadre et les deux faces frontales du cadre (12) sont arrondies et que la surface du cadre est également rugueuse dans les zones arrondies.

9. Dispositif suivant l'une des revendications 1 à 8, caractérisé par le fait que le cadre-entretoise (12) est constitué par du verre, notamment par un verre mou possédant un coefficient de dilatation thermique α ≥ 85 - 10-⁷ _{°K}-¹.

10. Procédé pour fabriquer un cadre-entretoise d'un dispositif suivant l'une des revendications 1 à 9, caractérisé par le fait qu'on rend rugueuse la face intérieure du cadre en utilisant une technique de projection.

11. Procédé suivant la revendication 10, caractérisé par le fait qu'on projette tout d'abord des billes d'indium possédant un diamètre D, puis des billes possédant un diamètre D', avec D'inférieur à D.

12. Procédé suivant la revendication 11, caractérisé par le fait que l'on a D ≤ 120 µm et D' ≤ 60 µm.

13. Procédé suivant l'une des revendications 10 à 12, caractérisé par le fait que les billes utilisées pour la technique de projection sont revêtues d'un matériau électriquement conducteur.
